# EUROPÄISCHE PATENTANMELDUNG

(11) **EP 4 317 621 A1**
(43) Veröffentlichungstag der Anmeldung: **07.02.2024**
(21) Anmeldenummer: 23188742.3
(22) Anmeldetag: 31.07.2023
(51) Int. Cl.: E03C 1/04, F24D 17/00

(54) **ARMATUR MIT SPÜLEINRICHTUNG**

(30) Priorität: 01.08.2022 DE 102022207935
(71) Anmelder: NovaLab Labor- und Gartenarmaturen GmbH, 13591 Berlin (DE)
(72) Erfinder: SANDT, Burkhard, 14089 Berlin (DE); RAUFER, Luka, 10967 Berlin (DE)
(74) Vertreter: Pfenning, Meinig & Partner mbB

(57) **Zusammenfassung**

Armatur mit mindestens einem Zulauf (1, 2) und einem Auslauf (3) sowie mit einer Misch- und/oder Sperrvorrichtung (4) mit mindestens einem Ventil (5), wobei durch die Misch- und/oder Sperrvorrichtung (4) eine Ausgabe von über den mindestens einen Zulauf (1, 2) zugeführtem Wasser durch den Auslauf (3) steuerbar ist. Die Armatur weist eine Spüleinrichtung (6) auf, welche umfasst: eine elektronische Steuer- und Kontrolleinheit (7), eine Batterie (8) zum Versorgen der Steuer- und Kontrolleinheit (7) mit Strom, einen Bypass (9), der den mindestens einen Zulauf (1, 2) mit dem Auslauf (3) verbindet, unter Umgehung des mindestens einen Ventils (5) der Misch- und/oder Sperrvorrichtung (4), und ein durch die Steuer- und Kontrolleinheit (7) steuerbares Bypassventil (10) zum Schließen und Öffnen des Bypasses (9). Die Erfindung betrifft auch ein Verfahren zum Spülen der Armatur und optional der strömungsseitig davor liegenden Leitungen oder Schläuche, wobei das Bypassventil (10) zum Spülen mittels der Steuer- und Kontrolleinheit (7) geöffnet und nach dem Spülen wieder geschlossen wird.

## Beschreibung

Die vorliegende Erfindung liegt im Bereich der Sanitärtechnik und des Anlagenbaus. Sie betrifft eine Armatur mit einer Spüleinrichtung. Mit besonderem Vorteil kann die Erfindung zum Beispiel bei Laborarmaturen, industriellen Armaturen sowie bei Armaturen für öffentliche Gebäude eingesetzt werden.

Armaturen enthalten beispielsweise einen ersten Zulauf, über den Kaltwasser zuführbar ist, einen zweiten Zulauf, über den Warmwasser zuführbar ist und einen Auslauf, über den miteinander verschnittenes Warmwasser und Kaltwasser ausgebbar ist. Dabei kann in bestimmten Einsatzbereichen eine Spülung der Armaturen vorgesehen sein, um die Ansammlung von Krankheitserregern oder anderen ungewollten Stoffen zu verhindern.

Die Druckschrift EP 2 762 646 A1 zeigt beispielsweise eine Sanitäranordnung mit einer Armatur, die einen Anschluss für Kaltwasser, einen Anschluss für Warmwasser und einen Auslauf aufweist. Zwischen den Anschlüssen und dem Auslauf ist eine Misch- und/oder Absperrvorrichtung angeordnet. Die Armatur weist einen Bypassanschluss für eine Spülung unter Umgehung der Misch- und/oder Absperrvorrichtung auf. Die Sanitäranordnung weist in mindestens einem Zulauf eine Abzweigung auf, die mit dem Bypassanschluss in Verbindung steht zur Freigabe einer Spülung mittels einer Bypass-Absperrvorrichtung. Mindestens eine Bypass-Absperrvorrichtung ist in eine Baueinheit integriert. EP 2 762 646 A1 sieht dabei vor, dass eine Bypass-Absperrvorrichtung in eine Baueinheit integriert wird, die außerhalb der Armatur angeordnet ist.

In Anbetracht des Stands der Technik liegt der vorliegenden Erfindung die Aufgabe zugrunde, Sanitäreinrichtungen, die für eine Spülung eingerichtet sind, im Hinblick auf beispielsweise ihre Montage und/oder Funktionalität zu verbessern.

Dies wird durch eine Armatur gemäß Anspruch 1 gelöst.

Demgemäß umfasst eine Armatur mindestens einen Zulauf und einen Auslauf sowie eine Misch- und/oder Sperrvorrichtung mit mindestens einem Ventil. Durch die Misch- und/oder Sperrvorrichtung ist eine Ausgabe von über den mindestens einen Zulauf zugeführtem Wasser durch den Auslauf steuerbar. Die Armatur weist eine Spüleinrichtung auf, die zumindest Folgendes umfasst:
- Eine elektronische Steuer- und Kontrolleinheit,
- eine Batterie zum Versorgen der Steuer- und Kontrolleinheit mit Strom,
- einen Bypass, der den mindestens einen Zulauf mit dem Auslauf verbindet, unter Umgehung des mindestens einen Ventils der Misch- und/oder Sperrvorrichtung und
- ein durch die Steuer- und Kontrolleinheit steuerbares Bypassventil zum Schließen und Öffnen des Bypasses.

Die Anmeldung bezieht sich auch auf ein Verfahren zum Spülen einer erfindungsgemäßen Armatur, wobei das Bypassventil zum Spülen mittels der Steuer- und Kontrolleinheit geöffnet und nach dem Spülen wieder geschlossen wird. Optional umfasst das Verfahren auch ein Spülen der strömungsseitig vor der Armatur liegenden Leitungen und/oder Schläuche.

Ebenso sind Verfahren zur Installation und Verwendung einer erfindungsgemäßen Armatur offenbart.

Es sei betont, dass Merkmale, die hierin im Zusammenhang mit der Armatur beschrieben sind, ebenso für die Verfahren beansprucht werden können und umgekehrt.

Die Armatur weist typischerweise ein Gehäuse auf, das die Misch- und/oder Sperrvorrichtung enthält. An dem Gehäuse ist beispielsweise eine Bedienvorrichtung, wie etwa ein Hebelgriff, angeordnet, die einem Benutzer die Bedienung der Armatur, insbesondere das Öffnen der Misch- und/oder Sperrvorrichtung sowie ggf. die Einstellung eines Mischverhältnisses ermöglicht.

Die Steuer- und Kontrolleinheit und/oder die Batterie und/oder das Bypassventil und/oder der Bypass sind beispielsweise in oder an dem Gehäuse der Armatur angeordnet. Etwa kann der Bypass innerhalb des Gehäuses ausgebildet sein, wobei die Batterie und die Steuer- und Kontrolleinheit und das Bypassventil abnehmbare Einheiten bilden, die in oder an dem Gehäuse angeordnet oder anordenbar sind. Diese Einheiten können zum Beispiel außen am Gehäuse anordenbar und beispielsweise von einer Kappe abgedeckt oder abdeckbar sein. Die Steuer- und Kontrolleinheit und/oder die Batterie und/oder das Bypassventil können, wie erwähnt, auch innerhalb des Gehäuses angeordnet sein. Die Steuer- und Kontrolleinheit und/oder die Batterie und/oder das Bypassventil können beispielsweise in einem Fuß der Armatur angeordnet sein. Die Armatur kann zerlegbar sein und/oder eine bspw. durch eine Kappe oder einen Deckel abdeckbare Öffnung aufweisen, um den Zugang zu den Komponenten zu ermöglichen. Der Fuß kann beispielsweise abnehmbar sein.

Die Armatur mitsamt daran angeordneter Steuer- und Kontrolleinheit sowie daran angeordneter Batterie sowie daran angeordnetem Bypassventil stellt anmeldungsgemäß eine Standalone-Einheit dar, die wie eine herkömmliche Armatur montierbar ist. Es handelt sich also um ein eigenständiges Bauteil in Form einer Armatur, wobei diese Armatur auf herkömmliche Weise montiert werden kann, z.B. an oder auf einem Becken, an einer Wand etc. Beispielsweise kann es sich bei der Armatur um eine Standarmatur oder Wandarmatur handeln, die montierbar ist, ohne dass Modifikationen an Becken oder Wand notwendig wären und ohne, dass zusätzliche Bauteile benötigt werden. Die Armatur ist also eingerichtet zur Montage auf herkömmliche Weise, durch Anschließen des mindestens einen Zulaufs, wobei ein zusätzliches Anschließen einer Stromversorgung nicht notwendig ist. Auch müssen keine Zuleitungsschläuche oder Zuleitungsrohre, die in der Wand oder unter dem Becken liegen modifiziert werden. Ein zusätzlicher Montageaufwand entsteht also nicht. Die Armatur kann unabhängig von einer lokalen Stromversorgung mittels ihrer Batterie betrieben werden. Die Armatur funktioniert dann eigenständig, ohne dass sie mit externen Komponenten verbunden sein muss oder interagieren muss. Lediglich die herkömmliche Verbindung mit einem oder mehreren Wasseranschlüssen wird benötigt.

Entsprechend ist ein Verfahren zur Montage einer erfindungsgemäßen Armatur offenbart, wobei eine Montage auf eine mechanische Installation des mindestens einem Zulaufs auf herkömmliche Weise beschränkt ist.

In einem Verfahren zur Verwendung einer erfindungsgemäßen Armatur öffnet und schließt die Steuer- und Kontrolleinheit das Bypassventil auf Grundlage einer vorherigen Programmierung zu festgelegten Zeiten, um die Armatur zu spülen.

Bei der Umgehung der Misch- und/oder Sperrvorrichtung verbleibt in der Regel ein "Totvolumen" das beim Spülen über das Bypassventil nicht mitgespült wird, und in dem stehendes Wasser verbleibt.

Wie erwähnt, kann der Bypass innerhalb eines Gehäuses der Armatur ausgebildet sein. Er ist dann z.B. derart ausgestaltet, dass er den mindestens einen Zulauf mit dem Auslauf verbindet, wobei er das mindestens eine Ventil der Misch- und/oder Sperrvorrichtung innerhalb des Gehäuses umgeht. Durch diese Integration des Bypasses in das Gehäuse werden minimale Wasserwege und damit ein geringes Volumen an stehendem Wasser (Totvolumen) ermöglicht. Stehendes Wasser, insbesondere stehendes Wasser, das beim Öffnen des Bypassventils nicht gespült wird, kann beispielsweise auf Rohrlängen oder Bohrungen, die innerhalb des Gehäuses liegen beschränkt sein, wobei diese Bohrungen oder Rohrlängen beispielsweise jeweils eine Länge von max. 5 cm oder max. 4cm oder max. 3cm oder max. 2 cm oder max. 1 cm haben können, so dass ihr Volumen gering bleibt.

Beispielsweise kann der Bypass zwischen dem mindestens einen Zulauf und dem Auslauf derart angeordnet sein, dass der Bypass innerhalb des Gehäuses der Armatur von dem mindestens einen Zulauf abzweigt, innerhalb des Gehäuses das mindestens eine Ventil der Misch- und/oder Sperrvorrichtung umgeht, und innerhalb des Gehäuses mit dem Auslauf verbunden ist. D.h., der gesamte Bypass, einschließlich seines Beginns und seines Endes, liegt vollständig innerhalb des Gehäuses. So werden vorteilhaft ein sehr geringes Totvolumen und eine kompakte Bauweise erreicht.

Als Batterie kann beispielsweise eine handelsübliche Batterie vorgesehen sein. Die Batterie kann beispielsweise als wiederaufladbare Batterie (Akkumulator) ausgestaltet sein.

Die Steuer- und Kontrolleinheit kann beispielsweise eine Uhr, etwa eine Echtzeituhr, und/oder eine Kalenderfunktion beinhalten. Die Steuer- und Kontrolleinheit kann beispielsweise dafür eingerichtet sein, das Bypassventil zu festgelegten Zeiten und/oder nach einstellbaren Intervallen zu öffnen und zu schließen.

Beispielsweise kann die Steuer- und Kontrolleinheit automatische Spülintervalle enthalten, so dass beispielsweise alle 6 Stunden oder alle 12 Stunden eine Spülung einer vorprogrammierten Länge durchgeführt wird. Die Intervalle und Spüldauern können dabei variabel sein und beispielsweise kalenderspezifisch programmiert sein, wobei z.B. Wochenenden und/oder Schaltjahre und/oder Ferienzeiten berücksichtigt sein können. Entsprechende Verfahren zur Verwendung einer Armatur sind demgemäß offenbart.

Der mindestens eine Zulauf kann beispielsweise einen Kaltwasserzulauf und einen Warmwasserzulauf umfassen, wobei die Misch- und/oder Sperrvorrichtung eine Mischkartusche umfasst. Der Bypass kann dann eine Verschnittzone aufweisen, die mit dem Kaltwasserzulauf und dem Warmwasserzulauf verbunden ist, um zugeführtes Kaltwasser und zugeführtes Warmwasser miteinander zu verschneiden. Das Bypassventil kann derart angeordnet sein, dass beim Öffnen des Bypassventils eine gleichzeitige Spülung mit Kaltwasser und Warmwasser unter Umgehung der Mischkartusche vorgesehen ist.

Das Gehäuse weist in einer Ausführungsform genau zwei Zulaufbohrungen auf: eine erste Zulaufbohrung für den Kaltwasserzulauf und eine zweite Zulaufbohrung für den Warmwasserzulauf. Innerhalb des Gehäuses kann der Bypass in Form einer oder mehrerer weiterer Bohrungen von diesen beiden Zulaufbohrungen abzweigen. Schließlich kann eine Bohrung des Bypasses mit einer zum Auslauf gehörenden Auslaufbohrung zusammengeführt werden. Eine nach außen führende Bypass-Zulaufbohrung oder ein sonstiger zusätzlicher Anschluss für einen Bypass kann dann vorteilhaft entfallen. D.h. anschlussseitig sind lediglich die bei Armaturen üblichen beiden Bohrungen vorhanden, so dass ein Anschließen der Armatur auf völlig herkömmliche Weise, durch Verbinden der beiden Zuläufe (Kaltwasser und Warmwasser) erfolgen kann.

Die Armatur kann, wie erwähnt, beispielsweise als Standarmatur oder Wandarmatur ausgebildet sein, die die Spüleinrichtung aufweist. Dabei wird eine Modifikation der Anschlüsse, Schläuche oder Zuleitungen verglichen mit herkömmlichen Standarmaturen oder Wandarmaturen nicht benötigt. Durch die Spüleinrichtung wird dabei kein oder wenig zusätzlicher Bauraum in Anspruch genommen.

Beispielsweise kann die Armatur eine Kappe aufweisen, zum Abdecken der Steuer- und Kontrolleinheit und/oder der der Batterie und/oder des Bypassventils, wobei beispielsweise ein Zugang zu der Steuer- und Kontrolleinheit und/oder zu der Batterie und/oder zu dem Bypassventil durch Abnehmen der Kappe ermöglicht wird. Die Kappe kann beispielsweise als Schraubkappe oder mit einer Bajonettverbindung oder mit einer Steckverbindung ausgebildet sein, wobei das Gehäuse dann eine komplementäre Struktur zum Verbinden der Kappe aufweist. Die Kappe kann beispielsweise einen Durchmesser oder Querschnitt von mindestens 2 cm oder mindestens 3 cm und/oder von höchstens 7 cm oder höchstens 6 cm oder höchstens 5 cm haben. Die Kappe kann eine Höhe von mindestens 1 cm oder mindestens 1,5 cm oder mindestens 2 cm und/oder von höchstens 5 cm oder höchstens 4 cm oder höchstens 3 cm haben. Entsprechend kann durch die Kappe ein an dem Gehäuse der Armatur lösbar befestigbares Kästchen mit den genannten Abmessungen ausgebildet sein. Die innerhalb der Kappe oder des Kästchens liegenden Komponenten, nämlich typischerweise Steuer- und Kontrolleinheit, Batterie sowie Bypassventil, sind vor Wasser und Feuchtigkeit geschützt, wobei ein Zugang für bspw. Wartung, Reparatur oder Austausch aber möglich bleibt. Die Kappe kann dann bspw. an einer Rückseite der Armatur angeordnet sein. Die Rückseite ist beispielsweise diejenige Seite, die dem Auslauf abgewandt ist, wenn der Auslauf sich z.B. in einer neutralen Position befindet. Die Rückseite ist beispielsweise die Seite, die typischerweise einer Wand zugewandt angeordnet wird. Bei Wandarmaturen ist die Rückseite also dafür eingerichtet, der Wand zugewandt zu sein. Bei Standarmaturen ist die Rückseite einer Wand zuwendbar und im üblichen Gebrauch einer Wand zugewandt. Die Kappe kann bspw. zwischen zwei wasserführenden Montagerohren der Armatur angeordnet sein, etwa Falle einer Wandarmatur. So wird eine platzsparende Anordnung ermöglicht, die den Benutzer der Armatur nicht einschränkt.

In anmeldungsgemäßen Verfahren wird für Wartungs- oder Reparaturarbeiten oder zur Programmierung der Steuer- und Kontrolleinheit die Kappe abgenommen. Dann kann bspw. ein drahtgebundener Anschluss an die Steuer- und Kontrolleinheit hergestellt werden. Ebenso wird wenn nötig ein Austausch der Batterie und/oder der Steuer- und Kontrolleinheit und/oder des Bypassventils ermöglicht.

In vorteilhaften Ausführungen ist das Bypassventil austauschbar ausgebildet. Das Bypassventil kann lösbar mit dem Gehäuse der Armatur verbindbar sein, wobei beispielsweise eine Verschraubung oder ein Bajonettverschluss oder eine Steckverbindung zur Befestigung des Bypassventils an dem Gehäuse vorgesehen ist.

Beispielsweise weist die Armatur, zum Beispiel das Gehäuse der Armatur, eine Öffnung auf, durch die der Bypass zugängig ist. In einem Beispiel ist durch diese Öffnung die Verschnittzone des Bypasses zugängig. Das Bypassventil kann dichtend in die Öffnung einsetzbar sein. Typischerweise ist dabei ein Abschnitt des Bypassventils in diese Öffnung eingesetzt, so dass das Versperren des Bypasses ermöglicht wird, während ein weiterer Abschnitt des Bypassventils sich außerhalb der Öffnung erstreckt. Das Bypassventil kann einen Dichtring aufweisen, der das dichtende Einsetzen in die Öffnung ermöglicht. So ist das Bypassventil in diesem Beispiel im Betrieb dichtend eingesetzt und bleibt austauschbar.

Das Bypassventil kann als elektrisch betätigbares Ventil ausgebildet sein. Beispielsweise kann es als Piezokeramikventil oder als Magnetventil, insbesondere als miniaturisiertes Magnetventil, ausgebildet sein. Das Bypassventil kann auch als elektrischer Motor, etwa als elektrischer Stellmotor, ausgebildet sein oder einen solchen umfassen. Elektrische Komponenten des Bypassventils können sich dann außerhalb der Öffnung erstrecken und/oder mit der Steuer- und Kontrolleinheit verbunden sein.

Die Armatur kann ein Vergussgehäuse aufweisen, zum Schutz der Steuer- und Verarbeitungseinheit und/oder der Batterie vor Wasser und/oder Feuchtigkeit. Das Vergussgehäuse kann beispielsweise mit einer Vergussmasse gefüllt sein. Das Vergussgehäuse kann an dem Gehäuse der Armatur befestigt oder befestigbar sein, um die Steuer- und Verarbeitungseinheit und/oder der Batterie und/oder des Bypassventils an dem Gehäuse der Armatur zu befestigen.

Die elektronische Steuer- und Kontrolleinheit kann bspw. eine Platine mit einer Grundfläche von mindestens 10 mm × 10 mm oder von mindestens 20 mm × 10 mm und/oder von höchstens 40mm × 40mm oder von höchstens 40 mm × 30 mm oder von höchstens 40 mm × 20 mm aufweisen. An der Platine kann eine Aufnahme für die Batterie angeordnet sein. Die Platine mitsamt daran angeordneter Batterie kann dann bspw. am Gehäuse verschraubt oder aufgesteckt werden, wobei die Komponenten, wie erwähnt, in einem Vergussgehäuse angeordnet sein können.

Das Bypassventil kann im geöffneten Zustand beispielsweise einen Flüssigkeitsdurchfluss von mindestens 0,1 l/min und/oder von höchstens 10 l/min aufweisen. Die Steuer- und Kontrolleinheit kann dafür eingerichtet sein, das Bypassventil zum Spülen bspw. einige Sekunden bis hin zu bspw. mehreren Minuten zu öffnen. Dabei wird dann bspw. miteinander verschnittenes Kalt- und Warmwasser durch den Auslauf ausgegeben. Die Spülvolumina sind dabei auf vorteilhafte Weise objektspezifisch anpassbar über die Programmierung der Spülzeiten. Entsprechende Verfahren zur Verwendung der erfindungsgemäßen Vorrichtung sind dadurch offenbart. Diese können ein Öffnen des Bypassventils umfassen für eine Dauer, die eine Spülung der Armatur und optional der strömungsseitig davor liegenden Leitungen und/oder Schläuche bewirkt.

Die elektronische Steuer- und Kontrolleinheit kann beispielsweise eine Schnittstelle zum Verbinden mit einer externen (also nicht zur Armatur gehörenden) elektronischen Vorrichtung aufweisen. Die Schnittstelle kann beispielsweise drahtgebunden oder drahtlos sein. Die Schnittstelle kann beispielsweise elektronische Pins und/oder eine Drahtverbindung über einen Ventilanschluss zwischen Ventil und Steuereinheit und/oder Bluetooth und/oder WLAN umfassen. Im Falle einer drahtgebundenen Schnittstelle können deren Anschlüsse beispielsweise aus dem optionalen Vergussgehäuse herausgeführt sein. Im Falle einer drahtgebundenen Schnittstelle können deren Anschlüsse beispielsweise durch Abnehmen der möglichen Kappe zugängig sein.

Die externe elektronische Vorrichtung kann beispielsweise ein mobiles Endgerät und/oder eine Gebäudeleittechnik sein oder umfassen. Die externe elektronische Vorrichtung kann ein Endgerät in Form eines Computers oder Laptops oder Mobiltelefons sein. Sie kann auch ein Server, insbesondere ein Server einer Gebäudeleittechnik sein. Die Armatur kann für eine drahtgebundene oder drahtlose Programmierung der Spülzeiten vorgesehen sein. Entsprechend sind hierdurch Verfahren zur drahtlosen oder drahtgebundenen Programmierung offenbart.

Die Steuer- und Kontrolleinheit kann, wie erwähnt, programmierbar sein. Dabei kann sie insbesondere vor und/oder nach einem möglichen Vergießen in dem optionalen Vergussgehäuse programmierbar sein. Weiterhin kann die Steuer- und Kontrolleinheit vor und/oder nach einer Inbetriebnahme der Armatur programmierbar sein.

Die Steuer- und Kontrolleinheit ist beispielsweise dafür eingerichtet, über einen der genannten Anschlüsse mit der externen elektronischen Vorrichtung zu kommunizieren. Damit die Steuer- und Kontrolleinheit programmiert werden kann, kann sie, insbesondere nach ihrer Montage, mit der externen elektronischen Vorrichtung kommunizieren und Instruktionen erhalten, wann Spülungen vorgenommen werden sollen und wie lange. Diese Instruktionen werden in der Steuer- und Kontrolleinheit gespeichert, so dass die Verbindung zu der externen elektronischen Vorrichtung nach Übermittlung der Instruktionen getrennt werden kann, und die Armatur danach eigenständig, ohne dass eine Verbindung zu der externen elektronischen Vorrichtung weiterhin bestehen muss, die Spülungen zu den entsprechenden Zeiten vornimmt. So kann eine selbständig arbeitende Standalone-Einheit geschaffen werden, die bei bspw. bis zu fünfjähriger Batterielaufzeit wartungsarm ist und wenig bis keine Überwachung erfordert. So wird die Batterielaufzeit vorteilhaft verlängert und die Verwendung der Armatur erfordert nur selten eine Interaktion des Nutzers mit der Steuer- und Kontrolleinheit, z.B. nur, wenn diese neu programmiert werden soll. Das Öffnen des Bypassventils zum Spülen kann aber beispielsweise auch durch die externe elektronische Vorrichtung auslösbar sein, wenn diese mit der Steuer- und Kontrolleinheit verbunden ist. Letzteres eignet sich besonders, wenn die Verbindung drahtlos ausgebildet ist und/oder die externe elektronische Vorrichtung bspw. eine Gebäudeleittechnik ist oder umfasst.

Wie erwähnt, kann die Steuer- und Kontrolleinheit, um programmiert zu werden, bestimmte Instruktionen, die das Spülen betreffen, von der externen elektronischen Vorrichtung erhalten. Zusätzlich oder alternativ kann die elektronische Steuer- und Kontrolleinheit eingerichtet sein zum Speichern und/oder Weiterleiten von Spülzeiten, zu denen Spülungen erfolgt sind. Beispielsweise können die Zeiten der tatsächlich erfolgten Spülungen gespeichert und weitergeleitet werden, so dass sie ausgewertet werden können.

Die Armatur kann beispielsweise eine Sensorik aufweisen, die einen Status der Misch- und/oder Sperrvorrichtung überwacht. Die Sensorik kann dafür eingerichtet sein, mit der elektronischen Steuer- und Kontrolleinheit zu kommunizieren. Die elektronische Steuer- und Kontrolleinheit kann eingerichtet sein zum Überwachen und/oder Speichern und/oder Weiterleiten von Daten, die den Status der Misch- und/oder Sperrvorrichtung betreffen. Das Öffnen des Bypassventils zum Spülen kann dann beispielsweise in Abhängigkeit dieser Daten erfolgen. So kann beispielsweise erreicht werden, dass eine viel benutze Armatur nicht unnötigerweise gespült wird. Etwa kann erreicht werden, dass erst nach einem Zeitraum der Nichtbenutzung eine Spülung durchgeführt wird.

Sämtlich derartige Daten, die die Nutzung und die Spülung betreffen, können wiederum an die externe elektronische Vorrichtung weitergeleitet werden, so dass sie ausgewertet werden können. Insgesamt wird so eine sichere und wassersparende Vorrichtung bzw. ein sicheres und wassersparendes Verfahren zu ihrer Benutzung ermöglicht.

Die Armatur kann eine Spannungsüberwachungsvorrichtung aufweisen. Die Spannungsüberwachungsvorrichtung ist eingerichtet, einen Ladezustand der Batterie zu überwachen. Die Spannungsüberwachungsvorrichtung umfasst beispielsweise einen Signalgeber, der bei einem niedrigen Ladezustand ein Signal ausgibt, das den niedrigen Ladezustand der Batterie anzeigt. Der Signalgeber kann z.B. als optischer und/oder akustischer Signalgeber ausgestaltet sein und beispielsweise eine LED und/oder einen Lautsprecher umfassen. Alternativ oder zusätzlich kann die Spannungsüberwachungsvorrichtung mit der Steuer- und Kontrolleinheit verbunden sein und bspw. derart eingerichtet sein, dass bei niedrigem Ladestand ein diesbezügliches Signal über die Steuer- und Kontrolleinheit zum Beispiel an die optionale externe Vorrichtung übermittelt wird. So kann ein niedriger Ladezustand an einen Benutzer oder Techniker kommuniziert werden, der dann die Batterie austauschen oder aufladen kann.

Nachfolgend wird die Erfindung anhand von Figuren beispielhaft erläutert. Darin zeigen:
- Fign. 1a-b: Ansichten einer Standarmatur gemäß der Anmeldung,
- Fign. 2a-c: Ansichten einer Wandarmatur gemäß der Anmeldung,
- Fign. 3a-b: eine Anordnung eines Bypassventils, einer Steuer- und Kontrolleinheit und einer Batterie an einer Armatur gemäß der Anmeldung,
- Fign. 4a-c: Ansichten des Bypassventils und
- Fign. 5a-c: die Steuer- und Kontrolleinheit und die Batterie mit einem Vergussgehäuse.

Fig. 1a zeigt eine Frontalansicht einer Standarmatur. Fig. 1b zeigt einen Schnitt A-A entlang der in Fig. 1a eingezeichneten Linie.

Die Armatur umfasst, wie herkömmliche Standbatterien, ein Gehäuse 13, einen Auslauf 3 und einen Hebelgriff 18. Sie stellt eine Standalone-Einheit dar, die wie eine herkömmliche Standarmatur ohne zusätzlichen Aufwand montierbar ist. Sie umfasst dabei eine integrierte Spüleinrichtung 6 zum automatischen Spülen der Armatur.

Die Armatur weist einen Kaltwasserzulauf 1, einen Warmwasserzulauf 2 und den Auslauf 3 auf. Eine Misch- und Sperrvorrichtung 4 mit Ventil 5 ermöglicht die Steuerung einer Ausgabe von über die beiden Zuläufe 1, 2 zugeführtem Wasser durch den Auslauf 3, in einem vom Nutzer einstellbaren Mischungsverhältnis. Die Misch- und Sperrvorrichtung 4 ist somit als Mischkartusche ausgebildet.

Die Spülvorrichtung umfasst dabei eine elektronische Steuer- und Kontrolleinheit 7, eine Batterie 8 zum Versorgen der Steuer- und Kontrolleinheit 7 mit Strom, einen Bypass 9 und ein durch die Steuer- und Kontrolleinheit 7 steuerbares Bypassventil 10 zum Schließen und Öffnen des Bypasses 9. Diese Anordnung mit eigener Stromversorgung kann nach ihrer Montage und Programmierung bspw. 3-5 Jahre selbständig laufen, bis die Batterie getauscht oder aufgeladen werden muss, und bedarf ansonsten in der Regel keiner zusätzlichen Intervention.

Der Bypass 9 verbindet, über das Bypassventil 10, die beiden Zuläufe 1, 2 mit dem Auslauf 3, und zwar unter Umgehung des Ventils 5 der Misch- und Sperrvorrichtung 4. Der Bypass 9 weist dabei eine Verschnittzone 11 auf, die mit sowohl dem Kaltwasserzulauf 1 als auch dem Warmwasserzulauf 2 verbunden ist, um zugeführtes Kaltwasser und zugeführtes Warmwasser miteinander zu verschneiden. Das Bypassventil 10 ist derart angeordnet, dass beim Öffnen des Bypassventils 10 eine gleichzeitige Spülung mit Kaltwasser und Warmwasser unter Umgehung der Mischkartusche vorgesehen ist. Zu diesem Zweck weist die Armatur eine Öffnung 14, durch die die Verschnittzone 11 des Bypasses 9, zugängig ist, wobei das Bypassventil 10 dichtend in die Öffnung 14 einsetzbar ist (siehe hierzu auch Figuren 3 und 4 für weitere Details). Vorteilhaft ist dabei ein Länge des Bypasses ab Beginn der Verschneidung bis zum Bypassventil 10 weniger als 2 cm lang, z.B. höchstens 1 cm lang, und ein weiterer Teil des Bypasses 9, der von dem Bypassventil 10 zum regulären Auslauf 3 führt wiederum ebenfalls weniger als 2 cm lang, z.B. höchstens 1 cm lang. Der Bypass 9 zweigt dabei von Zulaufbohrungen innerhalb des Gehäuses 13, die zu den beiden Zuläufen 1, 2 gehören, ab, und wird hinter dem Bypassventil 10 mit einer Auslaufbohrung, die zu dem Auslauf 3 gehört, zusammengeführt. Das heißt, der Bypass 9, der selbst durch Bohrungen im Gehäuse 13 ausgeführt ist, verläuft innerhalb des Gehäuses 13 und umgeht weitere im Gehäuse 13 angeordnete Bohrungsabschnitte der Zuläufe 1, 2 und des Auslaufs 3. Die umgangenen Bereiche werden durch die Ausführung als Bohrungen innerhalb des Gehäuses besonders kurz gehalten. Dadurch wird stehendes Wasser innerhalb der Armatur stark reduziert im Vergleich zu bekannten Anordnungen mit Spülvorrichtungen.

Die Steuer- und Kontrolleinheit 7, die Batterie 8 und das Bypassventil 10 sind allesamt in einem Fuß der Armatur angeordnet, wobei der Fuß beispielsweise abnehmbar ausgestaltet sein kann, um eine Montage zu vereinfachen. Die Öffnung 14, in die das Bypassventil 10 einsetzbar ist, ist dabei von unten zugängig.

Die Steuer- und Kontrolleinheit 7 beinhaltet eine Uhr und eine Kalenderfunktion. Die Steuer- und Kontrolleinheit 7 ist dafür eingerichtet, das Bypassventil 10 zu festgelegten Zeiten und/oder nach einstellbaren Intervallen zu öffnen und zu schließen. Dabei ist für die Armatur ein Verfahren zum Spülen vorgesehen, wobei das Bypassventil 10 zum Spülen mittels der Steuer- und Kontrolleinheit 7 geöffnet und nach dem Spülen wieder geschlossen wird. Die elektronische Steuer- und Kontrolleinheit 7 weist eine Schnittstelle 7.2 zum Verbinden mit einer externen elektronischen Vorrichtung auf. Diese Schnittstelle 7.2 kann beispielsweise drahtlos oder drahtgebunden sein, wobei die Schnittstelle 7.2 zum Beispiel elektronische Pins und/oder einen potentialfreien Kontakt und/oder eine Drahtverbindung über einen Ventilanschluss zwischen Ventil und Steuereinheit und/oder Bluetooth und/oder WLAN umfasst. Weitere Funktionen und Funktionsweisen der Steuer- und Kontrolleinheit sind im Zusammenhang mit Figuren 5a-c erläutert. Details zum Bypassventil werden im Zusammenhang mit Figuren 4a-c genannt.

Die Armatur gemäß Figuren 1a und 1b umfasst eine Spannungsüberwachungsvorrichtung 19, die mit der Batterie 8 und der Steuer- und Kontrolleinheit 7 verbunden ist. Die Spannungsüberwachungsvorrichtung 19 überwacht einen Ladezustand der Batterie 8. Die Spannungsüberwachungsvorrichtung 19 umfasst einen Signalgeber in Form einer LED, der bei einem niedrigen Ladezustand ein Signal ausgibt. Beispielsweise kann bei niedrigem Ladezustand die LED aufleuchten, oder sie kann ausgehen, oder sie kann ihre Farbe ändern, so dass für einen Benutzer oder einen Wartungstechniker deutlich wird, dass die Batterie 8 ausgetauscht oder aufgeladen werden muss. Der Signalgeber kann alternativ oder zusätzlich z.B. als akustischer Signalgeber ausgestaltet sein und/oder für die Kommunikation mit der möglichen externen elektronischen Vorrichtung eingerichtet sein.

Figuren 2a-c zeigen schematisch eine weitere anmeldungsgemäße Armatur, die als Wandarmatur ausgebildet ist. Auch diese Armatur ist als Mischbatterie ausgebildet und hat eine Spülvorrichtung 6 mit derselben Funktionalität wie bei der Armatur aus den Figuren 1a-b, bzw. wie im allgemeinen Beschreibungsteil erläutert. In Bezug auf ihre Funktionalität sowie auf das Bypassventil 10 und die Steuer- und Kontrolleinheit 7 gilt unter anderem das zu den Figuren 1a-b, sowie 4a-c und 5a-c Gesagte. Die Armatur aus den Figuren 2a-c unterscheidet sich in ihrem Aufbau von der Ausgestaltung aus Figuren 1a-b, da sie als Wandarmatur ausgebildet ist. Sie ist jedoch, ähnlich wie die Standarmatur aus Figuren 1a-b, ohne zusätzlichen Montageaufwand im Vergleich zu herkömmlichen Wandarmaturen montierbar und funktioniert als Standalone-Einheit, die, einmal montiert und programmiert, über einen Zeitraum von bspw. 3-5 Jahren selbständig laufen kann, bis die Batterie 8 getauscht oder geladen werden muss. Selbstverständlich kann auch die als Wandarmatur ausgebildete Armatur eine wie im Zusammenhang mit Figuren 1a und 1b beschriebene Spannungsüberwachungsvorrichtung enthalten.

In Fig. 2a ist eine Ansicht von hinten auf die Armatur gezeigt, wobei in Fig. 2a zwei Schnitte eingezeichnet sind. Ein erster Schnitt A-A ist in Fig. 2b dargestellt und ein zweiter Schnitt B-B in Fig. 2c.

In Fig. 2a sind die beiden wasserführenden Montagerohre 15, 16, die den Kaltwasserzulauf bzw. den Warmwasserzulauf enthalten, zu sehen. Außerdem sind der Auslauf und der Hebelgriff 18 erkennbar.

In der Schnittansicht in Figur 2b sind der Kaltwasserzulauf 1 und der Warmwasserzulauf und deren Verbindung mit dem Auslauf 3 über das Ventil 5 der Misch- und Sperrvorrichtung 4 zu sehen. Auch hier ist wieder ein Bypass 9 vorgesehen, in dem das Warmwasser und das Kaltwasser miteinander verschnitten werden. Wie in den Figuren erkennbar ist, ist der Bypass 9 auch hier wieder durch Bohrungen im Gehäuse 13 realisiert. Der Bypass 9 umgeht die Mischkartusche und führt über das Bypassventil 10 zum Auslauf 3. Die Verschnittzone 11 für das Warmwasser und das Kaltwasser innerhalb des Bypasses 9 ist durch eine Öffnung 14 von hinten her zugängig. In diese Öffnung 14 ist das Bypassventil 10 einsetzbar. Das Bypassventil 10 weist zu diesem Zweck einen einsteckbaren Vorsprung mit einem Dichtring auf, der in Figuren 4a-c genauer dargestellt ist. So wird beim Öffnen des Bypassventils 10 eine gleichzeitige Spülung mit Kaltwasser und Warmwasser unter Umgehung der Mischkartusche erreicht.

Das Bypassventil 10 ist, wie erwähnt, hinten in die Öffnung 14 eingesteckt. Außerdem befinden sich hinten an der Armatur die Steuer- und Kontrolleinheit 7 sowie die Batterie 8, wie in der Figur 2c schematisch dargestellt ist. Das Bypassventil 10, die Steuer- und Kontrolleinheit 7 und die Batterie 8 sind austauschbare Komponenten, die von einer Kappe 12 abgedeckt sind. Die Kappe 12 ist platzsparend zwischen den beiden Wasserführenden Montagerohren angeordnet. Eine mögliche Anordnung der Kappe und der darin enthaltenen Komponenten (Bypassventil 10, Steuer- und Kontrolleinheit 7 und Batterie 8) wird in den Figuren 3a-b noch im Detail dargestellt.

Figuren 3a-b zeigen nochmals Ansichten einer anmeldungsgemäßen Wandarmatur mit den Merkmalen aus Figuren 2a-c, anhand derer die Anbringung der Spülvorrichtung, insbesondere der Batterie 8, Steuer- und Kontrolleinheit 7 und des Bypassventils 10 unter der Kappe 12 detailliert erläutert werden soll.

Die Kappe 12 ist zum Abdecken der Steuer- und Kontrolleinheit 7 und der Batterie 8 und des Bypassventils 10 eingerichtet. In Fig. 3a ist zu sehen, dass die Kappe 12 sich hinten an der Armatur, auf einer einer Wand zugewandten Seite, zwischen den wasserführenden Montagerohren 15, 16 erstreckt, so dass sie den Benutzer der Armatur nicht beeinträchtigt und die Armatur auch ansonsten nicht mehr Bauraum benötigt als eine herkömmliche Armatur. Die Montage der Armatur durch Anschließen der Zuflüsse erfolgt auf herkömmliche Weise.

Die Kappe 12 ist durch eine Schraubverbindung oder eine Bajonettverbindung oder eine Steckverbindung mit dem Gehäuse 13 der Armatur verbunden und ermöglicht den Zugang zu der Kontrolleinheit 7, zu der Batterie 8 und zu dem Bypassventil 10. So können diese Komponenten getauscht oder gewartet werden. Auch kann durch Abnehmen der Kappe 12 der Zugang zu einer Schnittstelle 7.2 der Steuer- und Kontrolleinheit 7 ermöglicht werden (siehe bspw. Figuren 5a-c und zugehöriger Text für weitere Details zur Schnittstelle).

Fig. 3b zeigt die Draufsicht auf die Armatur von hinten, ohne die Kappe 12, so dass die darunter liegenden Komponenten sichtbar sind: Das Bypassventil 10 ist mittels einer Verschraubung 10.2 lösbar mit dem Gehäuse 13 der Armatur verbunden. Die Batterie 8 und die Steuer- und Verarbeitungseinheit sind in ein Vergussgehäuse 17 eingegossen, welches ein Epoxidharz umfasst und die Batterie 8 und die Steuer- und Kontrolleinheit so vor Wasser und Feuchtigkeit schützt (siehe hierzu ebenfalls Figuren 5a-c).

Figuren 4a-c zeigen Details des Bypassventils 10. Ein einsteckbarer Vorsprung umfasst einen Dichtring 10.1, so dass das Bypassventil 10 dichtend in die Öffnung 14 der Armatur gemäß Figuren 1a-b oder Figuren 2a-c einsetzbar ist. Dahinter liegen Vorsprünge als Teil einer Verschraubung 10.2, die mit in entsprechende Löcher am Gehäuse 13 der Armatur einführbaren Schrauben zusammenwirken können, um das Bypassventil 10 lösbar am Gehäuse 13 zu befestigen. Ein Ventilanschluss 10.3 ist zum Verbinden des Bypassventils 10 mit der Steuer- und Verarbeitungseinheit 7 vorgesehen. So stellt das Bypassventil 10 eine eigene austauschbare Einheit dar, die in oder an der anmeldungsgemä-βen Armatur anordenbar ist, und die abnehmbar oder austauschbar ist.

Das Bypassventil 10 ist als elektrisch betätigbares Ventil ausgebildet, beispielsweise als Piezokeramikventil oder als Magnetventil, insbesondere als miniaturisiertes Magnetventil. Das Bypassventil 10 hat im geöffneten Zustand einen Flüssigkeitsdurchfluss von zwischen 0,1 l/min und 10 l/min.

Figuren 5a-c zeigen Ansichten einer weiteren austauschbaren Einheit, die die Steuer- und Kontrolleinheit 7 und die Batterie 8 umfasst, wobei die Steuer- und Kontrolleinheit 7 und die Batterie in dem Vergussgehäuse 17 angeordnet sind. Das Vergussgehäuse 17 weist ein Epoxidharz auf und schützt empfindliche Komponenten der Steuer- und Verarbeitungseinheit 7 und der Batterie 8 vor Wasser und Feuchtigkeit.

Dabei ist die Batterie 8 im inneren des Vergussgehäuses angeordnet und oben von einer Platine 7.1 der elektronische Steuer- und Kontrolleinheit 7 abgedeckt. Die Platine hat beispielsweise eine Grundfläche von zwischen 20 mm × 10 mm und 40 mm × 30 mm. Das Vergussgehäuse kann oben von einem zusätzlichen Vergussgehäusedeckel (nicht gezeigt) abgedeckt werden, so dass eine Schnittstelle 7.2 in Form eines Pin-Anschlusses aus dem Vergussgehäusedeckel hervorsteht und eine Kontaktierung der Schnittstelle 7.2 durch eine externe elektronische Vorrichtung ermöglicht. Die externe elektronische Vorrichtung kann beispielsweise ein mobiles Endgerät und/oder eine Gebäudeleittechnik sein oder umfassen.

Gezeigt ist als Schnittstelle 7.2 beispielhaft der Pin-Anschluss. Die Steuer- und Kontrolleinheit 7 ist dadurch programmierbar, auch nach dem Vergießen der Steuer- und Kontrolleinheit 7. Der Pin-Anschluss kann mit der externen elektronischen Einheit verbunden werden und es können Anweisungen auf der Steuer- und Kontrolleinheit 7 gespeichert werden, wodurch diese zu festgelegten Zeiten das Bypassventil 10 ansteuert um es zu öffnen und zu schließen. Auch noch nach einer Inbetriebnahme der Armatur kann die Steuer- und Kontrolleinheit noch programmiert werden, z.B. indem die Kappe 12 abgenommen wird, um den Zugang zu der Schnittstelle 7.2 zu ermöglichen. Ebenfalls kann es vorgesehen sein, dass die Schnittstelle 7.2 dauerhaft kontaktierbar ist, indem die Schnittstelle aus dem Gehäuse der Armatur oder einer Abdeckung herausgeführt ist, oder indem die Schnittstelle beispielsweise drahtlos ausgebildet ist. Die Schnittstelle 7.2 kann also drahtlos oder drahtgebunden sein, wobei sie beispielsweise elektronische Pins und/oder einen potentialfreien Kontakt und/oder eine Drahtverbindung über einen Ventilanschluss zwischen Ventil und Steuereinheit und/oder Bluetooth und/oder WLAN umfasst. Das Öffnen des Bypassventils 10 zum Spülen kann auch durch die verbundene externe elektronische Vorrichtung auslösbar sein.

Die Steuer- und Kontrolleinheit 7 umfasst eine Uhr und eine Kalenderfunktion und ist dafür eingerichtet, das Bypassventil 10 auf Grundlage ihrer Programmierung zu festgelegten Zeiten und/oder nach einstellbaren Intervallen zu öffnen und zu schließen. Dies kann beispielsweise eine Berücksichtigung von Tageszeiten sowie Jahreszeiten sowie von Ferien- oder Urlaubszeiten umfassen. So kann eine Spülung bspw. einmal oder mehrmals täglich oder einmal oder mehrmals wöchentlich zu festgelegten Zeiten für einige Sekunden oder einige Minuten erfolgen. Die Spülung kann auch auf Ferien- oder Urlaubszeiten beschränkt sein, in denen die Armatur nicht benutzt wird. Die Spülung kann auch eine Nutzung der Armatur berücksichtigen und bspw. unterbleiben wenn in einem gegebenen Zeitraum eine ausreichend starke Nutzung der Armatur festgestellt wurde. Dazu kann die Steuer- und Kontrolleinheit 7 mit einer Sensorik der Armatur verbunden sein, die einen Status der Misch- und Sperrvorrichtung 4 überwacht. Die Sensorik kommuniziert mit der elektronischen Steuer- und Kontrolleinheit 7, und letztere überwacht und speichert Daten, die den Status der Misch- und Sperrvorrichtung 4 betreffen, wobei das Öffnen des Bypassventils 10 zum Spülen dann in Abhängigkeit dieser Daten erfolgt.

Die elektronische Steuer- und Kontrolleinheit 7 kann überdies eingerichtet sein zum Speichern und Weiterleiten von Spülzeiten, zu denen Spülungen erfolgt sind. Ebenso kann sie eingerichtet sein zum Weiterleiten von gegebenenfalls erhobenen Daten, die den Status der Misch- und Sperrvorrichtung 4 betreffen. Diese Daten können an die externe elektronische Vorrichtung weitergegeben werden und ausgewertet werden, um eine umfassende Überwachung der Armatur zu ermöglichen, um bspw. einen Wasserverbrauch zu optimieren.

Die Erfindung ist durch die Ansprüche definiert. Die nachfolgenden Aspekte bilden Teil der vorliegenden Offenbarung und sind zum Verständnis der Erfindung hilfreich:
1. Armatur mit mindestens einem Zulauf (1, 2) und einem Auslauf (3) sowie mit einer Misch- und/oder Sperrvorrichtung (4) mit mindestens einem Ventil (5),
   wobei durch die Misch- und/oder Sperrvorrichtung (4) eine Ausgabe von über den mindestens einen Zulauf (1, 2) zugeführtem Wasser durch den Auslauf (3) steuerbar ist,
   wobei die Armatur eine Spüleinrichtung (6) aufweist, welche umfasst:
      eine elektronische Steuer- und Kontrolleinheit (7),
      eine Batterie (8) zum Versorgen der Steuer- und Kontrolleinheit (7) mit Strom, einen Bypass (9), der den mindestens einen Zulauf (1, 2) mit dem Auslauf (3) verbindet, unter Umgehung des mindestens einen Ventils (5) der Misch- und/oder Sperrvorrichtung (4), und
      ein durch die Steuer- und Kontrolleinheit (7) steuerbares Bypassventil (10) zum Schließen und Öffnen des Bypasses (9).
2. Armatur nach Aspekt 1, wobei die Steuer- und Kontrolleinheit (7) eine Uhr und/oder eine Kalenderfunktion beinhaltet und dafür eingerichtet ist, das Bypassventil (10) zu festgelegten Zeiten und/oder nach einstellbaren Intervallen zu öffnen und zu schließen.
3. Armatur nach einem der vorhergehenden Aspekte, wobei der mindestens eine Zulauf (1, 2) einen Kaltwasserzulauf (1) und einen Warmwasserzulauf (2) umfasst, und die Misch- und/oder Sperrvorrichtung (4) eine Mischkartusche umfasst, und wobei der Bypass (9) eine Verschnittzone (11) aufweist, die mit dem Kaltwasserzulauf (1) und dem Warmwasserzulauf (2) verbunden ist, um zugeführtes Kaltwasser und zugeführtes Warmwasser miteinander zu verschneiden, wobei das Bypassventil (10) derart angeordnet ist, dass beim Öffnen des Bypassventils (10) eine gleichzeitige Spülung mit Kaltwasser und Warmwasser unter Umgehung der Mischkartusche vorgesehen ist.
4. Armatur nach einem der vorhergehenden Aspekte, wobei die Armatur als Standarmatur oder Wandarmatur ausgebildet ist, die die Spüleinrichtung (6) aufweist.
5. Armatur nach einem der vorhergehenden Aspekte, wobei die Armatur eine Kappe (12) aufweist, zum Abdecken der Steuer- und Kontrolleinheit (7) und/oder der der Batterie (8), wobei vorzugsweise ein Zugang zu der Kontrolleinheit (7) und/oder zu der Batterie (8) und/oder zu dem Bypassventil (10) durch Abnehmen der Kappe (12) ermöglicht wird, wobei die Kappe (12) vorzugsweise als Schraubkappe oder mit einer Bajonettverbindung oder mit einer Steckverbindung ausgebildet ist.
6. Armatur nach einem der vorhergehenden Aspekte, wobei die Steuer- und Kontrolleinheit (7) und/oder die Batterie (8) und/oder das Bypassventil (10) in einem Fuß der Armatur angeordnet sind, wobei der Fuß vorzugsweise abnehmbar ist.
7. Armatur nach einem der vorhergehenden Aspekte, wobei die Armatur, insbesondere ein Gehäuse (13) der Armatur, eine Öffnung (14) aufweist, durch die der Bypass (9), vorzugsweise eine/die Verschnittzone (11) des Bypasses (9), zugängig ist, wobei das Bypassventil (10) dichtend in die Öffnung (14) einsetzbar ist.
8. Armatur nach einem der vorhergehenden Aspekte, wobei das Bypassventil (10) als elektrisch betätigbares Ventil ausgebildet ist, beispielsweise als Piezokeramikventil oder als elektrisch betriebener Motor oder als Magnetventil, insbesondere als miniaturisiertes Magnetventil.
9. Armatur nach einem der vorhergehenden Aspekte, wobei das Bypassventil (10) lösbar mit dem/einem Gehäuse (13) der Armatur verbindbar ist, wobei beispielsweise eine Verschraubung (10.2) oder ein Bajonettverschluss oder eine Steckverbindung zur Befestigung des Bypassventils an dem Gehäuse (13) vorgesehen ist.
10. Armatur nach einem der vorhergehenden Aspekte, ein Vergussgehäuse (17) aufweisend, zum Schutz der Steuer- und Verarbeitungseinheit (7) und/oder der Batterie (8) vor Wasser und/oder Feuchtigkeit, wobei das Vergussgehäuse (17) vorzugsweise mit einer Vergussmasse gefüllt ist.
11. Armatur nach einem der vorhergehenden Aspekte, wobei das Bypassventil (10) im geöffneten Zustand einen Flüssigkeitsdurchfluss von mindestens 0,1 l/min und/oder von höchstens 10 l/min aufweist.
12. Armatur nach einem der vorhergehenden Aspekte, wobei die elektronische Steuer- und Kontrolleinheit (7) eine Platine mit einer Grund-fläche von mindestens 10mm × 10mm und/oder von höchstens 40mm × 40mm oder von höchstens 40mm × 20mm aufweist, vorzugsweise mit einer Grundfläche von 34mm x 15mm.
13. Armatur nach einem der vorhergehenden Aspekte, wobei die elektronische Steuer- und Kontrolleinheit (7) eine Schnittstelle (7.2) zum Verbinden mit einer externen elektronischen Vorrichtung aufweist, wobei die Schnittstelle (7.2) beispielsweise drahtlos oder drahtgebunden ist, wobei die Schnittstelle (7.2) vorzugsweise elektronische Pins und/oder eine Drahtverbindung über einen Ventilanschluss zwischen Ventil und Steuereinheit und/oder Bluetooth und/oder WLAN umfasst.
14. Armatur nach dem vorherigen Aspekt, wobei die externe elektronische Vorrichtung ein mobiles Endgerät und/oder eine Gebäudeleittechnik ist oder umfasst.
15. Armatur nach einem der vorhergehenden Aspekte, wobei die Steuer- und Kontrolleinheit (7) programmierbar ist, insbesondere vor und/oder nach einem Vergießen der Steuer- und Kontrolleinheit (7) programmierbar ist und/oder vor und/oder nach einer Inbetriebnahme der Armatur programmierbar ist.
16. Armatur nach einem der vorhergehenden Aspekte, wobei das Öffnen des Bypassventils (10) zum Spülen durch die externe elektronische Vorrichtung auslösbar ist.
17. Armatur nach einem der vorhergehenden Aspekte, wobei die elektronische Steuer- und Kontrolleinheit (7) eingerichtet ist zum Speichern und/oder Weiterleiten von Spülzeiten, zu denen Spülungen erfolgt sind.
18. Armatur nach einem der vorhergehenden Aspekte, eine Sensorik aufweisend, die einen Status der Misch- und/oder Sperrvorrichtung (4) überwacht, wobei die Sensorik mit der elektronischen Steuer- und Kontrolleinheit (7) kommuniziert, wobei die elektronische Steuer- und Kontrolleinheit (7) eingerichtet ist zum Überwachen und/oder Speichern und/oder Weiterleiten von Daten, die den Status der Misch- und/oder Sperrvorrichtung (4) betreffen, wobei das Öffnen des Bypassventils (10) zum Spülen vorzugsweise in Abhängigkeit dieser Daten erfolgt.
19. Verfahren zum Spülen einer Armatur gemäß einem der vorhergehenden Aspekte, wobei das Bypassventil (10) zum Spülen mittels der Steuer- und Kontrolleinheit (7) geöffnet und nach dem Spülen wieder geschlossen wird.

### Bezugszeichenliste

- 1: Kaltwasserzulauf
- 2: Warmwasserzulauf
- 3: Auslauf
- 4: Misch- und/oder Sperrvorrichtung
- 5: Ventil
- 6: Spüleinrichtung
- 7: elektronische Steuer- und Kontrolleinheit
- 7.1: Platine
- 7.2: Schnittstelle
- 8: Batterie
- 9: Bypass
- 10: Bypassventil
- 10.1: Dichtring
- 10.2: Verschraubung
- 10.3: Ventilanschluss
- 11: Verschnittzone
- 12: Kappe
- 13: Gehäuse
- 14: Öffnung
- 15: Montagerohr (Kaltwasser)
- 16: Montagerohr (Warmwasser)
- 17: Vergussgehäuse
- 18: Hebelgriff
- 19: Spannungsüberwachungsvorrichtung

## Patentansprüche

1. Armatur mit mindestens einem Zulauf (1, 2) und einem Auslauf (3) sowie mit einer Misch- und/oder Sperrvorrichtung (4) mit mindestens einem Ventil (5),
wobei durch die Misch- und/oder Sperrvorrichtung (4) eine Ausgabe von über den mindestens einen Zulauf (1, 2) zugeführtem Wasser durch den Auslauf (3) steuerbar ist,
wobei die Armatur eine Spüleinrichtung (6) aufweist, welche umfasst:
eine elektronische Steuer- und Kontrolleinheit (7),
eine Batterie (8) zum Versorgen der Steuer- und Kontrolleinheit (7) mit Strom,
einen Bypass (9), der den mindestens einen Zulauf (1, 2) mit dem Auslauf (3) verbindet, unter Umgehung des mindestens einen Ventils (5) der Misch- und/oder Sperrvorrichtung (4), und
ein durch die Steuer- und Kontrolleinheit (7) steuerbares Bypassventil (10) zum Schließen und Öffnen des Bypasses (9).

2. Armatur nach Anspruch 1, wobei der mindestens eine Zulauf (1, 2) einen Kaltwasserzulauf (1) und einen Warmwasserzulauf (2) umfasst, und die Misch- und/oder Sperrvorrichtung (4) eine Mischkartusche umfasst, und wobei der Bypass (9) eine Verschnittzone (11) aufweist, die mit dem Kaltwasserzulauf (1) und dem Warmwasserzulauf (2) verbunden ist, um zugeführtes Kaltwasser und zugeführtes Warmwasser miteinander zu verschneiden, wobei das Bypassventil (10) derart angeordnet ist, dass beim Öffnen des Bypassventils (10) eine gleichzeitige Spülung mit Kaltwasser und Warmwasser unter Umgehung der Mischkartusche vorgesehen ist.

3. Armatur nach einem der vorhergehenden Ansprüche, wobei die Armatur ein Gehäuse (13) aufweist, das die Misch- und/oder Sperrvorrichtung (4) enthält, wobei die Steuer- und Kontrolleinheit (7) und die Batterie (8) und das Bypassventil (10) und der Bypass (9) in oder an dem Gehäuse (13) angeordnet sind.

4. Armatur nach einem der vorhergehenden Ansprüche, wobei der Bypass (9) innerhalb eines/des Gehäuses (13) der Armatur ausgebildet ist und wobei der Bypass (9) derart ausgestaltet ist, dass er den mindestens einen Zulauf (1, 2) mit dem Auslauf (3) verbindet, wobei er das mindestens eine Ventil (5) der Misch- und/oder Sperrvorrichtung (4) innerhalb des Gehäuses (13) umgeht, wobei der Bypass (9) vorzugsweise innerhalb des Gehäuses (13) der Armatur von dem mindestens einen Zulauf (1, 2) abzweigt, innerhalb des Gehäuses (13) das mindestens eine Ventil (5) der Misch- und/oder Sperrvorrichtung (4) umgeht, und innerhalb des Gehäuses (13) mit dem Auslauf (3) verbunden ist.

5. Armatur nach Anspruch 4, wobei ein Totvolumen, das beim Öffnen des Bypasses (9) nicht gespült wird, auf Rohrlängen oder Bohrungen, die innerhalb des Gehäuses (13) liegen, beschränkt ist, wobei diese Bohrungen oder Rohrlängen jeweils eine Länge von maximal 5 cm oder maximal 4 cm oder maximal 3 cm haben.

6. Armatur nach einem der vorhergehenden Ansprüche, wobei die Armatur eine Kappe (12) aufweist, zum Abdecken der Steuer- und Kontrolleinheit (7) und/oder der der Batterie (8), und/oder wobei die Armatur ein Vergussgehäuse (17) aufweist, zum Schutz der Steuer- und Verarbeitungseinheit (7) und/oder der Batterie (8) vor Wasser und/oder Feuchtigkeit.

7. Armatur nach einem der vorhergehenden Ansprüche, wobei die Armatur als Standarmatur oder Wandarmatur ausgebildet ist, die die Spüleinrichtung (6) aufweist und/oder wobei die Steuer- und Kontrolleinheit (7) und/oder die Batterie (8) und/oder das Bypassventil (10) in einem Fuß der Armatur angeordnet sind, wobei der Fuß vorzugsweise abnehmbar ist.

8. Armatur nach einem der vorhergehenden Ansprüche, wobei die Armatur, insbesondere ein/das Gehäuse (13) der Armatur, eine Öffnung (14) aufweist, durch die der Bypass (9), vorzugsweise eine/die Verschnittzone (11) des Bypasses (9), zugängig ist, wobei das Bypassventil (10) dichtend in die Öffnung (14) einsetzbar ist.

9. Armatur nach einem der vorhergehenden Ansprüche, wobei das Bypassventil (10) lösbar mit dem/einem Gehäuse (13) der Armatur verbindbar ist, wobei beispielsweise eine Verschraubung (10.2) oder ein Bajonettverschluss oder eine Steckverbindung zur Befestigung des Bypassventils an dem Gehäuse (13) vorgesehen ist.

10. Armatur nach einem der vorhergehenden Ansprüche, eine Spannungsüberwachungsvorrichtung (19) aufweisend, die einen Ladezustand der Batterie (8) überwacht, wobei die Spannungsüberwachungsvorrichtung (19) einen Signalgeber umfasst, der einen niedrigen Ladezustand der Batterie (8) anzeigt.

11. Armatur nach einem der vorhergehenden Ansprüche, wobei das Bypassventil (10) als elektrisch betätigbares Ventil ausgebildet ist, beispielsweise als Piezokeramikventil oder als elektrisch betriebener Motor oder als Magnetventil, insbesondere als miniaturisiertes Magnetventil und/oder wobei das Bypassventil (10) im geöffneten Zustand einen Flüssigkeitsdurchfluss von mindestens 0,1 l/min und/oder von höchstens 10 l/min aufweist.

12. Armatur nach einem der vorhergehenden Ansprüche, wobei die elektronische Steuer- und Kontrolleinheit (7) eine Platine mit einer Grund-fläche von mindestens 10mm × 10mm und/oder von höchstens 40mm × 40mm oder von höchstens 40mm × 20mm aufweist und/oder wobei die elektronische Steuer- und Kontrolleinheit (7) eine Schnittstelle (7.2) zum Verbinden mit einer externen elektronischen Vorrichtung aufweist, wobei die Schnittstelle (7.2) beispielsweise drahtlos oder drahtgebunden ist, wobei die Schnittstelle (7.2) vorzugsweise elektronische Pins und/oder eine Drahtverbindung über einen Ventilanschluss zwischen Ventil und Steuereinheit und/oder Bluetooth und/oder WLAN umfasst.

13. Armatur nach einem der vorhergehenden Ansprüche, wobei die Steuer- und Kontrolleinheit (7) eine Uhr und/oder eine Kalenderfunktion beinhaltet und dafür eingerichtet ist, das Bypassventil (10) zu festgelegten Zeiten und/oder nach einstellbaren Intervallen zu öffnen und zu schließen und/oder wobei die Steuer- und Kontrolleinheit (7) programmierbar ist, insbesondere vor und/oder nach einem Vergießen der Steuer- und Kontrolleinheit (7) programmierbar ist und/oder vor und/oder nach einer Inbetriebnahme der Armatur programmierbar ist.

14. Armatur nach einem der vorhergehenden Ansprüche, wobei die elektronische Steuer- und Kontrolleinheit (7) eingerichtet ist zum Speichern und/oder Weiterleiten von Spülzeiten, zu denen Spülungen erfolgt sind, und/oder wobei die Armatur eine Sensorik aufweist, die einen Status der Misch- und/oder Sperrvorrichtung (4) überwacht, wobei die Sensorik mit der elektronischen Steuer- und Kontrolleinheit (7) kommuniziert, wobei die elektronische Steuer- und Kontrolleinheit (7) eingerichtet ist zum Überwachen und/oder Speichern und/oder Weiterleiten von Daten, die den Status der Misch- und/oder Sperrvorrichtung (4) betreffen, wobei das Öffnen des Bypassventils (10) zum Spülen vorzugsweise in Abhängigkeit dieser Daten erfolgt.

15. Verfahren zum Spülen einer Armatur gemäß einem der vorhergehenden Ansprüche, wobei das Bypassventil (10) zum Spülen mittels der Steuer- und Kontrolleinheit (7) geöffnet und nach dem Spülen wieder geschlossen wird.
